# EUROPÄISCHE PATENTSCHRIFT

(11) **EP 1 970 633 B1**
(45) Veröffentlichungstag und Bekanntmachung des Hinweises auf die Patenterteilung: **11.06.2014**
(21) Anmeldenummer: 08102219.6
(22) Anmeldetag: 03.03.2008
(51) Int. Cl.: F24C 15/16

(54) **Schienenauszugsvorrichtung und Ofenmuffel mit einer derartigen Schienenauszugsvorrichtung**
Rail pull-out device and oven muffle with such a rail pull-out device
Dispositif d'extraction de rails et moufle pour un four doté d'un tel dispositif d'extraction de rails

(30) Priorität: 14.03.2007 DE 102007012346
(43) Veröffentlichungstag der Anmeldung: 17.09.2008
(73) Patentinhaber: BSH Bosch und Siemens Hausgeräte GmbH, 81739 München (DE)
(72) Erfinder: Schneider, Elmar, 76689, Karlsdorf-Neuthard (DE); Wiedenmann, Reinhard, 76356, Weingarten (DE)

(56) Entgegenhaltungen:
- DE-U1-202004 019 219
- GB-A- 2 237 501
- JP-A- 2001 263 677
- JP-A- 2006 308 253

## Beschreibung

Die Erfindung betrifft eine Schienenauszugsvorrichtung mit zumindest einer ersten Schiene, welche relativ zu einer zweiten Schiene bewegbar ist, und eine Magnetanordnung zur Endlagenfixierung der zumindest einen ersten Schiene relativ zur zweiten Schiene umfasst. Des Weiteren betrifft die Erfindung eine Muffel für einen Backofen, mit einer derartigen Schieneauszugsvorrichtung.

Aus der DE 20 2004 019 219 U1 ist eine Teleskopführungsschiene für Möbelauszüge bekannt. Die Teleskopführungsschiene umfasst eine an einem Möbelkorpus fest angeordnete Korpusschiene sowie eine auszugsseitig festlegbare Auszugsschiene und mindestens eine zwischen der Korpusschiene und der Auszugsschiene angeordnete Mittelschiene. Zur Kopplung der Mittelschiene mit der Auszugsschiene ist an einer der Schienen mindestens ein Permanentmagnet befestigt, der bis zur maximalen oder nahezu maximalen Auszugsposition der Mittelschiene an einem aus einem magnetisierbaren Material bestehenden Gegenlager der anderen Schiene unmittelbar anliegt. Es ist somit eine Magnetanordnung realisiert, welche Haftmagnete aufweist, die unmittelbar in Kontakt sind. Die Magnete sind scheibenartige Elemente, welche so angeordnet sind, dass ihre Zylinderachse parallel zur Ausziehrichtung der Schienen verläuft. Die koppelnde Magnetwirkung wird somit in Richtung der Ausziehrichtung realisiert.

Darüber hinaus ist aus der DE 38 34 581 A1 ein Schienensystem für Schubläden bekannt. Eine Korpusschiene, welche an einem den Schubladen aufnehmenden Korpus angeordnet ist, umfasst eine Ausnehmung, in welche ein Schenkel einer an dem Schubladen angeordneten Schubladenschiene hineinragt. Innerhalb dieser Ausnehmung und am Schenkel der Schubladenschiene sind im Bereich von Luftspalten einander gegenüberliegende, die Schubladenlast übertragende Magnete entgegengerichteter Polarität angeordnet.

Aus der JP 2006 308253 A ist eine Schienenauszugsvorrichtung gemäß dem Oberbegriff des Anspruchs 1 bekannt.

Bei beiden aus dem Stand der Technik bekannten Vorrichtungen ist die Ausgestaltung relativ komplex und aufwendig. Eine Vielzahl von Magneten ist erforderlich, und die Anbringung relativ schwierig. Darüber hinaus ist die Funktionalität sehr komplex und fehleranfällig.

Es ist Aufgabe der vorliegenden Erfindung, eine Schienenauszugsvorrichtung zu schaffen, welche eine Endlagenfixierung von Schienen der Vorrichtung vereinfacht.

Diese Aufgabe wird durch eine Schienenauszugsvorrichtung gemäß dem Anspruch 1 gelöst.

Eine erfindungsgemäße Schienenauszugsvorrichtung umfasst zumindest eine erste Schiene, welche relativ zu einer zweiten Schiene bewegbar ist. Darüber hinaus weist die Schienenauszugsvorrichtung eine Magnetanordnung zur Endlagenfixierung der zumindest einen ersten Schiene relativ zur zweiten Schiene auf. Beiden Enden der zweiten Schiene ist jeweils ein Magnet einer ersten Polarität zugeordnet und an einem hinteren Ende der zumindest einen ersten Schiene ist ein weiterer Magnet einer zweiten Polarität angeordnet. Der Magnet der zumindest einen ersten Schiene ist abhängig von der zu fixierenden Endlage berührungslos dem der jeweiligen Endlage zugeordneten Magnet der zweiten Schiene gegenüberliegend positioniert. Durch diese Ausgestaltung kann eine zuverlässige Endlagenfixierung mit einer minimierten Anzahl von Magneten erreicht werden. Durch die kontaktfreie Anordnung der jeweiligen Magnete zueinander zur Fixierung einer Endlage kann darüber hinaus auch das Konzept wesentlich flexibler ausgestaltet werden. Die Halterung zur Fixierung einer Endlage kann somit auch ohne eine unmittelbare aneinander Anhaftung der Magnete erzeugt werden, wodurch konstruktiv und anordnungsspezifisch mehr Freiraum gegeben ist.

Die Magnete der zweiten Schiene sind in der Schienenkopplung mit der zumindest einen ersten Schiene angeordnet. Dies ermöglicht eine besonders kompakte und bauraumminimierte Ausgestaltung der Schienenauszugsvorrichtung. Bei einer derartigen Ausgestaltung sind die Magnete der zweiten Schiene somit quasi im Bewegungsweg der zumindest einen ersten Schiene angeordnet.

Es ist vorgesehen, dass die Magnete der zweiten Schiene jeweils an einem Trägerteil angeordnet sind, welche Trägerteile oberhalb von an der zumindest einen ersten Schiene angeordneten Anschlagelementen verlaufen. Durch diese Ausgestaltung kann einerseits eine mechanisch stabile Führung der Schienen zueinander gewährleistet werden und darüber hinaus die stabile Anbringung der Magnete erzeugt werden. Innerhalb der Schienenkopplung sind somit die Magnete fest angeordnet und können darüber hinaus durch die konstruktiven Ausgestaltungen und Anordnungen der Trägerteile und Anschlagelemente zueinander funktionsoptimiert positioniert sein.

Unter der Schienenkopplung wird das Ineinandergreifen bzw. das Führen einer Schiene durch die andere verstanden. Dadurch kann durch die Bewegung der Schienen zueinander ein Schädigen eines Magneten verhindert werden, da beispielsweise ein Anstoßen oder ein daran Vorbeireiben oder ein Entlangreiben einer Schiene an einem Magneten verhindert werden kann. Insbesondere ist ein Magnet somit außerhalb des Bewegungsraums einer Schiene angeordnet. Durch diese Ausgestaltung außerhalb einer derartigen Schienenkopplung kann die Funktionalität hoch gehalten werden und die Beschädigung oder ein Verschleiß der Magnete minimiert werden.

Bevorzugt sind die beiden Magnete der zweiten Schiene unmittelbar an der zweiten Schiene angeordnet. Durch eine derartige integrale Ausgestaltung kann auch ein relativ kleiner Bauraum einer derartig außenseitigen Anbringung der Magnete erreicht werden.

Bevorzugt sind die Magnete als Rohmagnete ausgebildet. Insbesondere sind sie somit nicht als Haftmagnete ausgebildet. Bei einer Ausgestaltung als Rohmagnete weisen diese keine zusätzliche Umhüllung oder dergleichen auf. Dadurch ist auch der Einsatz in relativ stark temperaturbelasteten Umgebungen möglich, ohne dass die Funktionalität beeinträchtigt wird oder Beschädigungen auftreten könnten. Eine derartige Beschädigung oder Funktionsbeeinträchtigung kann in derartig temperaturbelasteten Umgebungen jedoch bei Haftmagneten auftreten, welche üblicherweise durch eine Hülle aus Kunststoff umgeben sind, welche dann schmelzen kann.

Bevorzugt sind die Magnete aus einem Material mit hoher Temperaturbeständigkeit insbesondere mit einer Temperaturbeständigkeit bis etwa 350°C ausgebildet. Dadurch kann auch der Einsatz in Hausgeräten, wie Backöfen oder dergleichen ohne Funktionsbeeinträchtigung und Beschädigung der Schienenauszugsvorrichtung gewährleistet werden.

Besonders bevorzugt erweist es sich, wenn die Magnete aus SmCo augebildet sind. Aus einem derartigen Material ausgebildete Magnete können in hochtemperaturbelasteten Umgebungen, insbesondere bis 350°C, eingesetzt werden und haben mit einem möglichen Energieprodukt von 175 kJ/m³ eine im Vergleich zu anderen Materialien für Magnete wesentlich höhere Anziehungskraft.

Insbesondere beim Einsatz in temperaturbelasteten Umgebungen bis 350°C ist eine derartige Materialausbildung der Magnete unter Berücksichtigung der Anziehungskraft und der Kosten im Vergleich zu anderen Magneten besonders vorteilhaft.

Darüber hinaus sind diese Rohmagnete im Vergleich zu Haftmagneten auch besonders geeignet für die berührungslose Wechselwirkung mit einem Magnet einer anderen Polarität und damit zur effizienten Endlagenfixierung.

Es kann vorgesehen sein, dass die Magnete der zweiten Schiene unterhalb der zweiten Schiene angeordnet sind. Dadurch können sie relativ platzsparend angeordnet werden und sind für die Bedienung und die Funktionalität der Schienenauszugsvorrichtung nicht störend angeordnet.

Bevorzugt sind die an den Enden der ersten Schiene angeordneten Anschlagelemente zur magnetischen Wechselwirkung mit den Magneten der zweiten Schiene ausgebildet. Ein Anschlagelement in einer Endlage ist berührungslos und beabstandet einem Magneten der zweiten Schiene gegenüber liegend angeordnet. Auch hier kann somit eine hocheffektive Endlagenfixierung erreicht werden. Insbesondere dann, wenn die Magnete der zweiten Schiene als Rohmagnete ausgebildet sind, ist es vorteilhaft, dass diese keiner Stossbelastung ausgesetzt sind. Da diese bei der spezifischen Ausgestaltung bevorzugt im Bereich der Schienenkopplung angeordnet sind, ist es vorteilhaft, wenn diese Magnete der zweiten Schiene nicht als Anschlag für die erste Schiene in einer definierten Endlage dienen. Bevorzugt ist dazu das Anschlagelement vorgesehen, welches zur Endlagendefinition unmittelbar mit dem Trägerteil in Verbindung steht und somit der

Anschlag zwischen dem Anschlagelement der ersten Schiene und einem Trägerteil der zweiten Schiene realisiert ist. Dies ist insbesondere so ausgebildet, dass in diesem Anschlag zur Festlegung einer Endlage der in dieser Endlagenfixierung vorgesehene Magnet der zweiten Schiene beabstandet zu dem Anschlagelement angeordnet ist. Durch den so erzeugten Luftspalt zwischen dem Anschlagelement und dem Magneten in dieser Endlage kann auch eine Stoßbelastung und unmittelbare nachteilige Einwirkung auf den als Rohmagneten ausgebildeten Magneten verhindert werden und dennoch eine magnetische Wechselwirkung zur Endlagenfixierung berührungslos gewährleistet werden. Bei dieser Ausgestaltung kann auch eine relativ flachbauende Vorrichtung geschaffen werden, da das Anschlagelement in seitlicher Ausdehnung relativ schmal ausgebildet werden kann und dennoch eine ausreichende magnetische Wechselwirkung mit dem gegenüberliegenden Magneten der zweiten Schiene gewährleisten kann.

Es kann vorgesehen sein, dass das Anschlagelement an dem einen Magneten zugewandten Ende zumindest doppelwandig ausgebildet ist. Die zur magnetischen Wechselwirkung bereitgestellte Fläche kann dadurch vergrößert sein.

Bevorzugt ist vorgesehen, dass die zweite Schiene eine an einem Korpus befestigte Schiene ist. Diese ist somit feststehend angeordnet und die erste Schiene kann relativ gegenüber dieser feststehenden zweiten Schiene verschoben werden.

Es kann auch vorgesehen sein, dass die zweite Schiene eine Mittelschiene einer Teleskopschienenanordnung ist. Die zweite Schiene ist dann relativ zu einer an einem Korpus befestigten weiteren dritten Schiene bewegbar. Des Weiteren ist diese als Mittelschiene ausgebildete zweite Schiene dann zu einer als weitere Ausziehschiene ausgebildeten ersten Schiene angeordnet. Diese weitere Ausziehschiene kann dann eine weitere Mittelschiene oder jedoch eine verschiebbare Endschiene der Schienenauszugsvorrichtung sein.

Ein weiterer Aspekt der Erfindung betrifft eine Muffel für einen Backofen, welche eine erfindungsgemäße Schienenauszugsvorrichtung oder eine vorteilhafte Ausführung davon umfasst. Gerade das Herausziehen von Backblechen oder Auflagegittern in einem Backofen kann durch diese Schienenauszugsvorrichtung wesentlich erleichtert werden.

Sowohl beim Herausziehen als auch beim Einschieben können die Endlagen der Schienen ausreichend feststehend fixiert werden und somit das Aufsetzen und Herausnehmen eines Backblechs einfach erfolgen. Das Hin- und Herrutschen der einzelnen Schienen der Schienenauszugsvorrichtung und somit das erschwerte Aufsetzen eines Backblechs oder eines Gitters oder dergleichen auf die Schienen kann dadurch verhindert werden.

Insbesondere ist es beim Einsatz der Schienenauszugsvorrichtung in einer derartigen Muffel eines Backofens besonders vorteilhaft, wenn die Magnete als Rohmagnete mit hoher Funktionalität auch bei hohen Temperaturen ausgebildet sind. Wenn derartig hohe Temperaturen in einem derartigen Backofen auftreten, muss auch hier die Funktionalität der Schienenauszugsvorrichtung gewährleistet werden. Die Schienenauszugsvorrichtung kann mit minimierten Bauteilen realisiert werden, da bei Magnete, die innerhalb der Schienenkopplung angeordnet sind, nur zwei Magnete erforderlich sind, um die beiden Endlagen fixieren zu können.

Bei einer Ausgestaltung bei der die Magnete außerhalb der Schienenkopplung angeordnet sind, kann neben einem störungsfreien Ein- und Ausfahren aus den Fixierpunkten auch eine deutlich spürbare Rückmeldung an den Bediener beim Erreichen der Fixierpunkte gewährleistet sein. Durch die berührungslose Ausführung der Endlagenfixierung mittels der Magnete ist auch keine Reibung gegeben, wodurch auch ein verschleißarmes und geräuscharmes System ermöglicht ist.

Darüber hinaus kann durch eine derartige Ausgestaltung auch ein relativ unempfindliches System gegenüber Abstandstoleranzen zwischen den sich gegenüberstehenden Magneten gewährleistet sein. Auch bei größeren Abstandstoleranzen kann die Funktionalität im Hinblick auf die Endlagenfixierung dennoch gewährleistet werden.

Entsprechende Vorteilhaftigkeiten ergeben sich auch bei einer Ausführung, bei der die Magnete in der Schienenkopplung angeordnet sind. Darüber hinaus steht bei einer derartigen Ausgestaltung auch ein Überauszugsweg bei einer Verwendung in einer Muffel für einen Backofen weiterhin komplett zur Verfügung. Ein Überauszug bedeutet in diesem Zusammenhang, dass die Schienen soweit aus der Muffel herausgezogen werden können, dass ein Backblech oder ein Gitter vollständig aus der Muffel herausgezogen ist und somit quasi vertikal nach oben gehoben werden kann ohne dass es an einem Rand der Muffel oder dergleichen anstößt.

Ausführungsbeispiele der Erfindung werden nachfolgend anhand schematischer Zeichnungen näher erläutert. Es zeigen:
- Fig. 1: eine perspektivische Darstellung eines Backofens mit einer Muffel und einer Schienenauszugsvorrichtung;
- Fig. 2: eine perspektivische Darstellung Schienenauszugsvorrichtung;
- Fig. 3: eine perspektivische Darstellung eines Ausführungsbeispiels einer erfindungsgemäßen Schienenauszugsvorrichtung;
- Fig. 4: eine vergrößerte Teildarstellung eines Ausschnitts gemäß der Ausführung in Fig. 3.

In den Figuren werden gleiche oder funktionsgleiche Elemente mit den gleichen Bezugszeichen versehen.

In Fig. 1 ist in schematischer Darstellung ein Backofen 1 gezeigt, welcher eine Muffel 2 aufweist. Die Muffel 2 weist Wände auf, welche einen Backofengarraum 3 begrenzen. Frontseitig ist die Muffel 2 durch eine nicht dargestellte Tür des Ofens 1 verschließbar. Die Muffel 2 weist zumindest zwei gegenüberliegende Schienenauszugsvorrichtungen 4 und 5 auf, welche an den Seitenwänden der Muffel 2 angeordnet sind. Auf diese Schienenauszugsvorrichtungen 4 und 5 kann ein Backblech oder ein Gitter oder dergleichen aufgesetzt werden. Die in Fig. 1 schematisch dargestellten Schienenauszugsvorrichtungen 4 und 5 können nach vorne ausgezogen werden. Der Auszugsweg kann dabei bevorzugt eine derartige Länge aufweisen, dass ein darauf aufgestelltes Backblech oder ein Gitter mit einer Überauszugslänge herausziehbar ist. Dies bedeutet, dass ein Backblech oder ein Gitter soweit aus dem Backofengarraum 3 herausgezogen werden kann, dass es praktisch vollständig außerhalb des Backofengarraums 3 angeordnet ist und vertikal nach oben gehoben werden kann ohne an einem vorderen Rand der Muffel 2 anzustoßen.

In Fig. 2 ist eine Schienenauszugsvorrichtung 4 gezeigt. Diese Schienenauszugsvorrichtung 4 ist stellvertretend für die weitere Schienenauszugsvorrichtung 5 gezeigt. Die Schienenauszugsvorrichtung 4 umfasst im Ausführungsbeispiel eine erste Schiene 41, welche relativ zu einer zweiten Schiene 42 in Längsrichtung (Pfeilrichtung) hin- und hergeschoben werden kann.

Die zweite Schiene 42 ist an der Seitenwand der Muffel 2 ortsfest angebracht und lediglich die erste Schiene 41 kann herausgezogen oder eingeschoben werden.

Die beiden Schienen 41 und 42 sind mit einer Schienenkopplung miteinander verbunden und somit quasi ineinander geführt. An einem ersten vorderen Ende 42a der zweiten Schiene 42 ist ein einziger erster Magnet 6, und an einem zweiten hinteren Ende 42b der zweiten Schiene 42 ist ein einziger zweiter Magnet 7 angeordnet. Darüber hinaus ist am einem hinteren Ende 41 a der ersten Schiene 41 ein dritter Magnet 8 angeordnet. In der in Fig. 2 gezeigten Ausführung sind die drei Magnete 6, 7 und 8 außerhalb der Schienenkopplung zwischen der ersten Schiene 41 und der zweiten Schiene 42 positioniert. Insbesondere sind die beiden Magnete 6 und 7, welche der zweiten Schiene 42 zugeordnet sind, ortsfest angeordnet und unterhalb der zweiten Schiene 42 positioniert. In der gezeigten Ausführung sind diese über Haltestege (nicht näher gekennzeichnet) mit der zweiten Schiene 42 verbunden. Ebenfalls kann jedoch auch vorgesehen sein, dass diese beiden Magnete 6 und 7 unmittelbar an einer Seitenwand der Muffel 2 angeordnet sind.

Der der ersten Schiene 41 zugeordnete einzige Magnet 8 ist über einen Haltesteg 41 b mit der ersten Schiene 41 verbunden und ebenfalls außerhalb der Schienenkopplung zwischen den Schienen 41 und 42 angeordnet.

Die minimale Anzahl von Magneten 6, 7 und 8 ermöglicht eine beidseitige Endlagenfixierung der ersten Schiene 41 relativ zur zweiten Schiene 42.

Die Magnete 6 bis 8 sind als Rohmagnete ausgebildet und so positioniert, dass sie bei einer Endlagenfixierung berührungslos und somit durch einen Luftspalt getrennt gegenüberliegend angeordnet sind. Die beiden Magnete 6 und 7, welche der zweiten Schiene 42 zugeordnet sind, weisen eine erste Polarität auf, wobei der Magnet 8, welcher der ersten Schiene 41 zugeordnet ist, eine zweite Polarität aufweist.

Im Ausführungsbeispiel sind die drei Magnete 6 bis 8 aus einem hochtemperaturbeständigen Material, insbesondere aus SmCo, ausgebildet.

In der beispielhaften Darstellung in Fig. 2 ist eine Situation gezeigt, bei der die erste Schiene 41 vollständig eingeschoben ist und somit die Schienenauszugsvorrichtung 4 eine minimale Länge aufweist. In dieser Position ist die erste Schiene 41 relativ zur zweiten Schiene 42 in dieser Endlage fixiert, wobei dazu die beiden Magnete 7 und 8 berührungslos gegenüberliegend angeordnet sind.

Wird die erste Schiene 41 ausgehend von der in Fig. 2 gezeigten Darstellung nach vorne (in der gezeigten Figur nach links) ausgezogen, so wird über eine relativ weich verspürbare Haptik dieser in der gezeigten Endlage fixierte Zustand gelöst und im vollständig ausgezogenen Zustand eine zweite Endlage fixiert. In dieser zweiten Endlage liegt dann der Magnet 6 dem Magnet 8 berührungslos gegenüber. Durch die magnetische Wechselwirkung kann auch diese zweite Endlage positionsfixiert werden.

Durch die berührungslose Ausführung kann die Endlagenfixierung ohne Reibung und auch geräuschlos erfolgen.

In Fig. 3 ist ein Ausführungsbeispiel einer Schienenauszugsvorrichtung 4 gezeigt. In dieser perspektivischen Darstellung ist die Schienenauszugsvorrichtung 4 als Teleskopvorrichtung ausgebildet und umfasst neben der als Mittelschiene ausgebildeten zweiten Schiene 42 eine als vordere Ausziehschiene ausgebildete erste Schiene 41 sowie eine dritte Schiene 43. Die dritte Schiene 43 ist zur Befestigung an der Muffel 2 ausgebildet und somit feststehend. Ausgezogen und somit relativ zueinander bewegbar sind die beiden Schienen 41 und 42. In der in Fig. 3 gezeigten Darstellung ist die Schienenauszugsvorrichtung 4 auf eine maximale Länge ausgezogen. Dazu ist eine Endlagenfixierung zwischen der zweiten Schiene 42 und der dritten Schiene 43 im Bereich I vorgesehen. Darüber hinaus ist eine weitere Endlagenfixierung zwischen der zweiten Schiene 42 und der ersten Schiene 41 im Bereich der Enden 42a bzw. 41 a vorgesehen.

Bei der in Fig. 3 gezeigten Ausführung der Schienenauszugsvorrichtung 4 sind wiederum zwei Magnete 6 und 7 an der zweiten Schiene 42 angeordnet, welche jedoch in dieser Ausführung innerhalb der Schienenkopplung vorgesehen sind.

Die Magnete 6 und 7 sind jeweils an Trägerteilen 42c (Fig. 4) angeordnet, insbesondere angeschweißt.

Zur Erzeugung der magnetischen Wechselwirkung mit diesen Magneten 6 und 7 ist einerseits an der dritten Schiene 43 ein zur magnetischen Wechselwirkung ausgebildetes Anschlagelement 9b angeordnet. In entsprechender Weise ist ein Anschlagelement 9a an der ersten Schiene 41 an dem ersten Ende 41 a angeordnet. Beide Anschlagelemente 9a und 9b können in Wechselwirkung mit den dazu beabstandeten und berührungslos angeordneten Magneten 6 und 7 die jeweils eingestellten Endlagen fixieren. Durch eine minimale Magnetanzahl und korrespondierende weitere Elemente können auch bei einer derartigen Teleskopausgestaltung die Endlagen zuverlässig gehalten werden. Auch bei einer derartigen Ausführung gemäß Fig. 3 kann der Überauszug ermöglicht werden.

Zur weiteren Erläuterung und genaueren Darstellung ist in Fig. 4 ein Teilausschnitt im Bereich I gezeigt. Es ist zu erkennen, dass die Schienen 42 und 43 ineinander geführt sind und somit eine Schienenkopplung vorliegt. In dieser Schienenkopplung ist der Magnet 7 und das Anschlagelement 9b angeordnet. Es ist zu erkennen, dass das Trägerteil 42c in Längsrichtung der Schienenauszugsvorrichtung 4 angeordnet ist und oberhalb des Anschlagelements 9b verläuft. An diesem Trägerteil 42c ist der Magnet 7 angeschweißt.

In der gezeigten fixierten Endlage zwischen der Schiene 42 und der Schiene 43 ist das Anschlagelement 9b durch einen Luftspalt 10 beabstandet zu dem Magnet 7 angeordnet. Der Anschlag wird bei dieser Ausgestaltung somit zwischen dem Anschlagelement 9b und dem Trägerteil 42c realisiert. Dies ist insbesondere vorteilhaft, da somit ein direktes Anschlagen des Anschlagelements 9b an dem Magneten 7 verhindert wird. Da bei Rohmagneten ein derartiges Anschlagen und somit eine Stoßbelastung verhindert werden soll, um die Funktionalität nicht zu beeinträchtigen, ist eine derartige Ausgestaltung besonders vorteilhaft. Beim Erreichen der Endlage schlägt somit nämlich nicht das Anschlagelement 9b unmittelbar an dem Magneten 7 an, sondern schlägt an dem Trägerteil 42c an. Damit kann die Endlage exakt festgelegt werden und über die berührungslose magnetische Wechselwirkung zwischen dem Magneten 7 und dem Anschlagelement 9b gehalten werden. Das Anschlagelement 9b ist bevorzugterweise an der dem Magneten 7 zugewandten Seite doppelwandig ausgebildet. Dadurch kann die Fläche, die dem Magneten 7 zum Anziehen zur Verfügung steht, vergrößert werden.

In analoger Weise ist die Ausgestaltung am gegenüberliegenden Anschlagpunkt zwischen der Schiene 41 und der Schiene 42 ausgebildet. Die Anschlagelemente 9a und 9b können relativ flach ausgebildet werden, so dass durch die seitlichen Ausmaße (senkrecht zur Längsrichtung des Schienensystems) eine relativ dünne und bauraumminimierte Schieneauszugsvorrichtung 4 ermöglicht werden kann.

Darüber hinaus kann durch dieses plattenartige Anschlagelement 9a bzw. 9b eine Halterung bzw. Führung der Schiene 42 in der Schiene 41 bzw. der Schiene 43 ermöglicht werden. Besonders effektiv ist diese Führung durch die in Längsrichtung verlaufende Anordnung des Trägerteils 42c, welches in Verbindung mit weiteren Elementen die sichere Führung in Längsrichtung gewährleistet. Das Anschlagelement 9b ist an einem unteren, die Schiene 43 abschließenden Steg 43a angeordnet, durch welchen die Führung der Schiene 42 stabilisiert werden kann.

## Patentansprüche

1. Schienenauszugsvorrichtung mit zumindest einer ersten Schiene (41, 42, 43), welche relativ zu einer zweiten Schiene (41, 42, 43) bewegbar ist, und mit einer Magnetanordnung (6, 7, 8; 9a, 9b) zur Endlagenfixierung der zumindest einen ersten Schiene (41, 42, 43) relativ zur zweiten Schiene (41, 42, 43), wobei beiden Enden (42a, 42b; 41a) der zweiten Schiene (41, 42, 43) jeweils ein Magnet (6, 7, 8, 9a, 9b) einer ersten Polarität zugeordnet ist, und an einem hinteren Ende (42a, 42, 41 a) der zumindest einen ersten Schiene (41, 42, 43) ein weiterer Magnet (6, 7, 8, 9a, 9b) einer zweiten Polarität angeordnet ist, und der Magnet (6, 7, 8, 9a, 9b) der zumindest einen ersten Schiene (41, 42, 43) abhängig von der zu fixierenden Endlage berührungslos einem der Magnete (6, 7, 8, 9a, 9b) der zweiten Schiene (41, 42, 43) gegenüberliegend positioniert ist,
**dadurch gekennzeichnet, dass**
die Magnete (6, 7, 8, 9a, 9b) der zweiten Schiene (41, 42, 43) in der Schienenkopplung mit der zumindest einen ersten Schiene (41, 42, 43) angeordnet sind, und die Magnete (6, 7, 8, 9a, 9b) jeweils an einem Trägerteil (42c) angeordnet sind,
welche Trägerteile (42c) oberhalb von an der zumindest einen ersten Schiene (41, 42, 43) angeordneten Anschlagelementen (9a, 9b) verlaufen.

2. Schienenauszugsvorrichtung nach Anspruch 1, **dadurch gekennzeichnet, dass** die Magnete (6, 7, 8, 9a, 9b) als Rohmagnete ausgebildet sind.

3. Schienenauszugsvorrichtung nach Anspruch 1 oder 2, **dadurch gekennzeichnet, dass** die Magnete (6, 7, 8, 9a, 9b) aus einem Material mit hoher Temperaturbeständigkeit, insbesondere bis 350°C, ausgebildet sind.

4. Schienenauszugsvorrichtung nach einem der vorhergehenden Ansprüche,
**dadurch gekennzeichnet, dass** die Magnete (6, 7, 8, 9a, 9b) aus SmCo ausgebildet sind.

5. Schienenauszugsvorrichtung nach einem der vorhergehenden Ansprüche,
**dadurch gekennzeichnet, dass** die an den Enden der zumindest einen ersten Schiene (41, 42, 43) angeordneten Anschlagelemente (9a, 9b) zur magnetischen Wechselwirkung mit den Magneten (6, 7, 8) der zweiten Schiene (41, 42, 43) ausgebildet sind und ein Anschlagelement (9a, 9b) in einer Endlage berührungslos einem Magnete (6, 7, 8) der zweiten Schiene (41, 42, 43) gegenüberliegend angeordnet ist.

6. Schienenauszugsvorrichtung nach einem der vorhergehenden Ansprüche,
**dadurch gekennzeichnet, dass** ein Anschlag zur Festlegung einer Endlage zwischen den Schienen (41, 42, 43) durch das Anliegen des Anschlagelements (9a, 9b) an einem Trägerteil (42c) vorgegeben ist.

7. Schienenauszugsvorrichtung nach einem der vorhergehenden Ansprüche,
**dadurch gekennzeichnet, dass** die zweite Schiene (41, 42, 43) eine an einem Korpus (2) befestigte Schiene (41, 42, 43) ist.

8. Schienenauszugsvorrichtung nach einem der vorhergehenden Ansprüche 1 bis 6,
**dadurch gekennzeichnet, dass** die zweite Schiene (41, 42, 43) eine Mittelschiene einer Teleskopschienenanordnung ist, welche relativ zu einer an einem Korpus (2) befestigten Schiene (41, 42, 43) und relativ zu einer weiteren Ausziehschiene (41, 42, 43) bewegbar ist.

9. Muffel für einen Backofen (1) mit einer Schienenauszugsvorrichtung (4, 5) nach einem der vorhergehenden Ansprüche.

## Claims

1. Rail pull-out device comprising at least one first rail (41, 42, 43), which can be moved relative to a second rail (41, 42, 43), and comprising a magnet arrangement (6, 7, 8, 9a, 9b) for fixing the at least one first rail (41, 42, 43) in an end position relative to the second rail (41, 42, 43), wherein each of the two ends (42a, 42b; 41a) of the second rail (41, 42, 43) is assigned a magnet (6, 7, 8, 9a, 9b) of a first polarity, and at a rear end (42a, 42, 41a) of the at least one first rail (41, 42, 43), a further magnet (6, 7, 8, 9a, 9b) of a second polarity is arranged, and the magnet (6, 7, 8, 9a, 9b) of the at least one first rail (41, 42, 42) is positioned opposite one of the magnets (6, 7, 8, 9a, 9b) of the second rail (41, 42, 43) without any contact therewith and as a function of the end position to be fixed,
**characterised in that**
the magnets (6, 7, 8, 9a, 9b) of the second rail (41, 42, 43) are arranged in the rail coupling with the at least one first rail (41, 42, 43), and each of the magnets (6, 7, 8, 9a, 9b) is assigned to a carrier part (42c), which carrier parts (42c) run above stop elements (9a, 9b) arranged above the at least one first rail (41, 42, 43).

2. Rail pull-out device according to claim 1, **characterised in that** the magnets (6, 7, 8, 9a, 9b) are embodied as raw magnets.

3. Rail pull-out device according to claim 1 or 2, **characterised in that** the magnets (6, 7, 8, 9a, 9b) are made of a material with high temperature-resistance, in particular up to 350°C.

4. Rail pull-out device according to one of the preceding claims, **characterised in that** the magnets (6, 7, 8, 9a, 9b) are made of SmCo.

5. Rail pull-out device according to one of the preceding claims, **characterised in that** the stop elements (9a, 9b) arranged at the ends of the at least one first rail (41, 42, 43) are embodied for magnetic interaction with the magnets (6, 7, 8) of the second rail (41, 42, 43) and a stop element (9a, 9b) is arranged in an end position opposite a magnet (6, 7, 8) of the second rail (41, 42, 43) without any contact therewith.

6. Rail pull-out device according to one of the preceding claims, **characterised in that** a stop is provided for determining an end position between the rails (41, 42, 43) by positioning the stop element (9a, 9b) adjacent to a carrier part (42c).

7. Rail pull-out device according to one of the preceding claims, **characterised in that** the second rail (41, 42, 43) is a rail (41, 42, 43) attached to a body (2).

8. Rail pull-out device according to one of the preceding claims 1 to 6, **characterised in that** the second rail (41, 42, 43) is a middle rail of a telescopic rail arrangement, which rail can be moved relative to a rail (41, 42, 43) attached to a body (2) and relative to a further pull-out rail (41, 42, 43).

9. Muffle for an oven (1) with a rail pull-out device (4, 5) according to one of the preceding claims.

## Revendications

1. Dispositif d'extraction à rails comprenant au moins un premier rail (41, 42, 43) lequel est déplaçable par rapport à un deuxième rail (41, 42, 43), et comprenant un dispositif magnétique (6, 7, 8 ; 9a, 9b) pour la fixation en position finale de l'au moins un rail (41, 42, 43) par rapport au deuxième rail (41, 42, 43), un aimant (6, 7, 8, 9a, 9b) d'une première polarité étant respectivement attribué aux deux extrémités (42a, 42b ; 41 a) du deuxième rail (41, 42, 43), et un aimant supplémentaire (6, 7, 8, 9a, 9b) d'une deuxième polarité étant disposé sur une extrémité arrière (42a, 42, 41 a) de l'au moins un premier rail (41, 42, 43), et l'aimant (6, 7, 8, 9a, 9b) de l'au moins un premier rail (41, 42, 43), en fonction de la position finale à fixer, étant positionné sans contact de manière opposée à l'un des aimants (6, 7, 8, 9a, 9b) du deuxième rail (41, 42, 43),
**caractérisé en ce que**
les aimants (6, 7, 8, 9a, 9b) du deuxième rail (41, 42, 43) sont disposés dans le couplage de rail avec l'au moins un premier rail (41, 42, 43), et les aimants (6, 7, 8, 9a, 9b) étant respectivement disposés sur une pièce porteuse (42c), lesquelles pièces porteuses (42c) s'étendent au-dessus d'éléments de butée (9a, 9b) disposés sur l'au moins un premier rail (41, 42, 43).

2. Dispositif d'extraction à rails selon la revendication 1, **caractérisé en ce que** les aimants (6, 7, 8, 9a, 9b) sont réalisés comme aimants bruts.

3. Dispositif d'extraction à rails selon la revendication 1 ou 2, **caractérisé en ce que** les aimants (6, 7, 8, 9a, 9b) sont réalisés dans un matériau ayant une haute résistance à la température, notamment jusqu'à 350°C.

4. Dispositif d'extraction à rails selon l'une quelconque des revendications précédentes, **caractérisé en ce que** les aimants (6, 7, 8, 9a, 9b) sont réalisés en SmCo.

5. Dispositif d'extraction à rails selon l'une quelconque des revendications précédentes, **caractérisé en ce que** les éléments de butée (9a, 9b) disposés aux extrémités de l'au moins un premier rail (41, 42, 43) sont réalisés pour l'interaction magnétique avec les aimants (6, 7, 8) du deuxième rail (41, 42, 43) et **en ce qu'**un élément de butée (9a, 9b), dans une position finale sans contact, est disposé de manière opposée à un aimant (6, 7, 8) du deuxième rail (41, 42, 43).

6. Dispositif d'extraction à rails selon l'une quelconque des revendications précédentes, **caractérisé en ce qu'**une butée pour déterminer une position finale entre les rails (41, 42, 43) est donnée par la pose de l'élément de butée (9a, 9b) contre une pièce porteuse (42c).

7. Dispositif d'extraction à rails selon l'une quelconque des revendications précédentes, **caractérisé en ce que** le deuxième rail (41, 42, 43) est un rail (41, 42, 43) fixé sur un corps (2).

8. Dispositif d'extraction à rails selon l'une quelconque des revendications précédentes 1 à 6, **caractérisé en ce que** le deuxième rail (41, 42, 43) est un rail central d'un dispositif de rails télescopiques, lequel est déplaçable par rapport à un rail (41, 42, 43) fixé sur un corps (2) et par rapport à un autre rail télescopique (41, 42, 43).

9. Moufle pour un four (1) muni d'un dispositif d'extraction à rails (4, 5) selon l'une quelconque des revendications précédentes.
